# EUROPÄISCHE PATENTSCHRIFT

(11) **EP 0 896 082 B1**
(45) Veröffentlichungstag und Bekanntmachung des Hinweises auf die Patenterteilung: **02.11.2000**
(21) Anmeldenummer: 97810548.4
(22) Anmeldetag: 31.07.1997
(51) Int. Cl.: D05C 11/10, B65H 57/16

(54) **Fadenleiter, insbesondere stationärer Fadenleiter**
Thread guide, particularly stationary thread guide
Guide fil, en particulier guide fil fixe

(43) Veröffentlichungstag der Anmeldung: 10.02.1999
(73) Patentinhaber: Franz Lässer AG, CH-9444 Diepoldsau (CH)
(72) Erfinder: Lässer, Franz, 9444 Diepoldsau (CH)
(74) Vertreter: Riederer, Conrad A., Dr.

(56) Entgegenhaltungen:
- EP-A- 0 756 031
- WO-A-97/26398
- DE-A- 3 737 423
- US-A- 3 114 516
- US-A- 3 580 454
- US-A- 3 734 374
- PATENT ABSTRACTS OF JAPAN vol. 008, no. 177 (M-317), 15.August 1984 & JP 59 069358 A (TORAY KK), 19.April 1984,

## Beschreibung

Die vorliegende Erfindung betrifft einen Fadenleiter, insbesondere stationären Fadenleiter, für Schifflistickmaschinen.

In der nicht-vorveröffentlichten europäischen Patentanmeldung Nr. 96 810 466.1, veröffentlicht unter Nr. EP-A2-0 756 031, wird die Ausbildung des kleinen Fadenleiters als eine Reihe von Einhängeösen vorgeschlagen. Dies hat den Vorteil, dass beim Einfädeln der Faden nicht mehr unter einer Stange hindurchgezogen werden muss. Der Faden kann vielmehr über den grossen Fadenleiter hinweg zur Nadel geführt und im Nadelöhr eingefädelt werden, worauf dann der Faden mit den Fingern erfasst und an der Öse eingehängt werden kann. Dieses Einhängen ist ein einfacher und rasch durchführbarer Vorgang. Die Ausbildung des kleinen Fadenleiters als Öse sorgt auch für eine gute Fadenführung. Werden jedoch relativ steife Fäden verarbeitet, so kann es vorkommen, dass der Faden sich selbsttätig ausfädelt. Dies geschieht in der Regel so, dass der Faden eine Schlaufe bildet, diese Schlaufe sich von aussen um die Öse legt und in der Folge der eingefädelte Faden aus der Öse ausgeschlauft wird.

Aus der JP-A-59069358 ist ein Fadenkäfig für geradlinig durch den Fadenkäfig geführte Fäden bekannt, welcher einen Faden leicht fängt und welcher verhindert, dass der eingesperrte Faden, auch wenn er mit hohen Geschwindigkeiten durch den Käfig geführt wird, aus dem Käfig hinausspringen kann. Dazu sind eine Reihe von Stiften auf einer Leiste vorgesehen, zwischen welchen die Fäden über die Leiste geführt werden können. Ein Verschlussteil besteht aus einem Arm, welcher an der Leiste angelenkt ist und welcher kürzer als die Stifte ist, und einem rechtwinklig zum Arm an diesem angeordneten Stab. Steht der Arm in einer zu den Stiften paralleler Stellung, so verschliesst der Stab den Fadenkäfig, indem er zwischen der Leiste und dem von der Leiste entfernten Ende der Stifte senkrecht zu den Stiften verläuft. Dadurch ist ein aus dem Käfig Springen des Fadens verhindert. Um die Zwischenräume zwischen den Stiften für ein Einlegen der Fäden zugänglich zu machen, wird das Verschlussteil um eine in Fadenlaufrichtung gerichtete Achse verschwenkt. Ein Faden kann nur dann eingelegt werden, wenn das Verschlussteil in die eine Richtung verschwenkt ist. Dann stehen alle Käfige offen. Hingegen sind die Fäden lediglich vor dem Hinausspringen geschützt, wenn das Verschlussteil in die andere Richtung verschwenkt ist. In dieser Stellung sind alle Fäden eingeschlossen. Ein Einlegen von Fäden ist daher nur möglich, wenn alle Fäden ruhig liegen, d.h. wenn die mit der Vorrichtung ausgerüstete Maschine nicht in Betrieb ist.

Es ist deshalb Aufgabe der Erfindung, den Fadenleiter, insbesondere den kleinen Fadenleiter, so auszubilden, dass ein Ausschlaufen des Fadens sicher vermieden wird. Nach wie vor soll aber ein rasches und einfaches Einhängen des Fadens gewährleistet bleiben.

Erfindungsgemäss wird dies dadurch erreicht, dass der Fadenleiter für jede Stickstelle je eine Einhängeöse besitzt, welche eine Fadenzuführungsöffnung aufweist, dadurch gekennzeichnet, dass die Fadenzufuhröffnung durch ein Verschlussteil derart verschlossen ist, dass es beim Einführen eines Fadens in die Öse von der verschliessenden Stellung zurückweicht und somit das Einhängen eines Fadens erlaubt, jedoch ein selbsttätiges Ausschlaufen des Fadens verhindert.

Das Verschlussteil kann ein gelenkig befestigtes steifes Teil sein, welches z.B. durch sein Eigengewicht oder durch Federmittel in seiner die Öse zusperrenden Position gehalten ist. Vorgezogen wird jedoch ein elastisches Verschlussteil. Dieses weicht beim Einhängen des Fadens dank seiner Elastizität zurück und kehrt mit Sicherheit in die verschliessende Stellung zurück. Ein Verklemmen in geöffneter Stellung ist ausgeschlossen.

Vorzugsweise sperrt das Verschlussteil von aussen gegen die Zuführungsöffnung. So sind auf der Innenseite der Öse keine Teile vorhanden, an welchen der Faden einhängen könnte und der von aussen sich um die Öse legende Faden wird vor der Einführungsöffnung abgewiesen. Es wird dadurch das den Faden ausfädelnde Einhängen einer zweiten Fadenschlaufe vermieden.

Vorteilhaft erweist sich ein sich von aussen nach innen verengender Fadeneinführungsweg zwischen Verschlussteil und Öse. Dadurch muss beim Einhängen des Fadens der Zugang zur Fadenzuführungsöffnung nicht gesucht werden, sondern der Faden gleitet, durch die Oberflächen von Verschlussteil und Öse geführt, direkt in die Öse.

Vorteilhaft ist das Verschlussteil für mehrere nebeneinander angeordnete Einhängeösen ein einziges, durchgehendes Verschlussteil. Ob es ein federndes Metallblech, allenfalls mit einzelnen Zungen, ein elastisches Kunststoffprofil, eine steife, gefederte Klappe oder ein andersartiges Verschlussteil ist, es kann als ein einziges, durchgehendes Element sehr einfach montiert werden.

Vorteilhaft ist das Verschlussteil ein Moosgummiteil, z.B. ein Moosgummiprofil oder eine Moosgummirundschnur. Besonders zweckmässig ist geschlossenporiger Moosgummi, weil dieser eine glatte Oberfläche oder Haut aufweist. Unter Moosgummi ist dabei nicht ausschliesslich ein Gummiprodukt zu verstehen. Auch andere feinporige und elastomerische Schaumstoffe aus einem geeigneten Polymer werden im Handel als Moosgummi bezeichnet. Vorteilhaft werden Polymere eingesetzt, welche gegen Öl resistent sind, denn die Fäden müssen z.T. vor der Verarbeitung imprägniert werden. Ein solches Moosgummiprofil kann von unterschiedlicher Gestalt sein. Es sind runde Querschnitte zwar zweckmässig, doch auch eckige Querschnitte sind in gewissen Fällen von Vorteil. So werden beim Nachrüsten von Fadenleitern mit einem Moosgummistreifen gerne auch vierkantige Profile verwendet, welche mit einer Seitenfläche angeklebt werden können. Auch Hohlformen können zweckmässig sein.

Der Vorteil der Moosgummiprofile oder -streifen liegt darin, dass sie die Fadenzuführungsöffnung dicht schliessen. Wo bei einer elastischen Zunge, welche die Fadenzuführungsöffnung verschliesst, die Gefahr besteht, dass der Faden sich zwischen der Zunge und der Öse verhängt oder verklemmt, weil eine nur punktuelle Berührung der beiden Teile die Öse schliesst, dichtet das Moosgummiteil flächig gegenüber der Öse. Es schmiegt sich, sich plastisch verformend, an den Öffnungsrand an. Es wird dadurch ebenfalls die Gefahr von Verletzungen des Fadens am Verschlussteil vermieden. Da das Moosgummiteil sehr weich ist, kann der Faden problemlos eingeführt werden. Andererseits ist die Verschlusskraft aber ausreichend, um den Faden zu sichern.

Die Erfindung betrifft auch ein Verschlussteil nach Anspruch 8 und eine Verwendung eines Moosgummiprofils oder -streifens gemäss Anspruch 10.
Nachfolgend werden Ausführungsbeispiele der Erfindung unter Bezugnahme auf die Figuren beschrieben. Es zeigt:
- Fig. 1: eine Öse eines stationären Fadenleiters einer Schifflistickmaschine, welche mit einer Moosgummirundschnur verschlossen wurde,
- Fig. 2: eine ebensolche Anordnung, wobei für die Moosgummirundschnur eine Aufnahmeausbuchtung bei der Öffnung der Öse ausgebildet ist,
- Fig. 3: noch eine solche Öse, bei der die Moosgummirundschnur in der Einführungsöffnung sitzt,
- Fig. 4: eine Öse, verschlossen mit einem angeklebten Moosgummiprofil, und
- Fig. 5: ein Ösenlineal eines stationären Fadenleiters, verschlossen durch eine Moosgummirundschnur.

Die Einhängeöse 11 eines stationären oder sogenannten kleinen Fadenleiters dient der Umlenkung des Fadens 13. Sie weist eine Fadenzuführungsöffnung 15 zum Einführen des Fadens 13 auf und ist an einem Teil 17 der Maschine oder einem Ösenlineal 17', welches an der Maschine angeordnet ist, befestigt. Die Fadenzuführungsöffnung 15 liegt gegenüber des fadenumlenkenden Ösenringteils 19. Sie ist offen gegen einen Einführungsweg 21. Am Ende 23 des Einführungsweges 21 ist vor der Fadenzuführungsöffnung 15 ein Moosgummiprofil 25 mit rundem Querschnitt eingeklemmt. Das Moosgummiprofil 25 verschliesst die Öffnung von aussen her, indem es sich dicht an den Rand der Öffnung anpresst. Zwischen Ösenaussenseite 27 und Moosgummiprofil 25 entsteht durch die Rundung des Profiles 25 eine keilförmige Vertiefung 23, in welche eine Fadenschlaufe 13 praktisch ohne Widerstand eingeführt und gegen leichten Widerstand zwischen Moosgummi 25 und Öse 11 hindurchgezogen werden kann. Ein eingesperrter Faden 13 kann durch Zurückschlagen gegen die Öffnung 15 nicht mehr ausfädeln. Eine selbsttätig gebildete Schlaufe.des Fadens 13 kann sich auch nicht von aussen in die Öse einhängen. Sie prallt am Moosgummiteil 25 ab und rutscht, wenn wieder Zug auf den Faden 13 ausgeübt wird, über die Ösenaussenseite 27 nach aussen weg. Von Hand jedoch ist ein Ausfädeln leicht zu erreichen, indem der Faden 13 zwischen Öse 11 und Moosgummi 25 hindurch gedrückt oder gezogen wird.

Figur 2 illustriert, dass eine spezielle Aufnahmeausbuchtung 29 in der Ausformung der Öse 11 dem Verschlussteil 25 oder 31 einen besseren Halt geben kann. In einer solchen Aufnahmeausbuchtung 29 findet als Verschlussteil 31 z.B. auch ein Kunststoffröhrchen genügend Halt, so dass es durch die Vibrationen nicht von der Stelle weicht.

Eine solche Aufnahmeausbuchtung 29 kann auch durch eine weite Öffnung der Fadenzuführungsöffnung 15 geschaffen werden, wie es in der Figur 3 dargestellt ist. In dieser Figur ist eine beim Einführungsweg zur Fadenzugrichtung hin geneigte Ösenaussenseite 27 dargestellt. Durch diese Neigung kann die Gefahr des selbsttätigen Einschlaufens des Fadens 13 zusätzlich vermindert werden, weil der Zug auf den Faden 13 diesen von der Fadenzuführungsöffnung 15 wegzieht.

In Figur 4 ist ein am Maschinenteil 17 oder Ösenlineal 17' angeklebter, vierkantiger Moosgummistreifen 25' dargestellt, welcher den Einführungsweg 21 abschliesst. Der so gebildete Abschluss des Einführungsweges 21 ist ebenfalls geeignet, das Ausschlaufen des Fadens 13 zu verhindern. Wenn sich eine Fadenschlaufe bildet, kann sich diese nicht in die Einhängeöse 11 einschlaufen und wird bei Zug auf den Faden 13 sofort über die Ösenaussenseite weggezogen.

Bei einer Reihe von Ösen 11 als stationärer kleiner Fadenleiter einer Schifflistickmaschine (Figur 5), werden die Öffnungen durch ein Moosgummiprofil 25, welches zwischen einem Ösenlineal 17' und der Aussenseite der Fadenzuführungsöffnungen 15 der Ösen 11 eingeklemmt ist, abgeschlossen. Das Moosgummiprofil 25 ist über eine Mehrzahl von Ösen 11 durchgehend. Dank der Anwesenheit des Moosgummiprofils 25 können die Fäden 13 wohl mit Leichtigkeit eingeführt werden, jedoch sich nicht aus eigener Kraft aus der Öse 11 ausfädeln.

## Patentansprüche

1. Fadenleiter, insbesondere stationärer Fadenleiter, für Schifflistickmaschinen, mit für jede Stickstelle je einer Einhängeöse (11), welche eine Fadenzuführungsöffnung (15) aufweist, dadurch gekennzeichnet, dass die Fadenzuführungsöffnung (15) mit einem Verschlussteil (25) derart verschlossen ist, dass das Verschlussteil (25) bei einem Einführen eines Fadens von der verschliessenden Stellung zurückweicht und somit das Einhängen des Fadens (13) erlaubt, jedoch ein selbsttätiges Ausschlaufen des Fadens (13) verhindert.

2. Fadenleiter nach Anspruch 1, dadurch gekennzeichnet, dass das Verschlussteil (25) elastisch ausgebildet ist.

3. Fadenleiter nach Anspruch 1 oder 2, dadurch gekennzeichnet, dass das Verschlussteil (25) von aussen gegen die Zuführungsöffnung (15) sperrt.

4. Fadenleiter nach einem der Ansprüche 1 bis 3,
gekennzeichnet durch einen sich von aussen nach innen verengenden Fadeneinführungsweg zwischen Verschlussteil (25) und Öse (11).

5. Fadenleiter nach einem der Ansprüche 1 bis 4, dadurch gekennzeichnet, dass das Verschlussteil (25) für mehrere nebeneinander angeordnete Einhängeösen (11) ein einziges, durchgehendes Verschlussteil (25) ist.

6. Fadenleiter nach einem der Ansprüche 1 bis 5, dadurch gekennzeichnet, dass das Verschlussteil (25) ein Moosgummiteil, z.B. ein Moosgummiprofil oder -streifen, ist.

7. Fadenleiter nach einem der Ansprüche 1 bis 5,
gekennzeichnet durch Federmittel, um das Verschlussteil (25) gegen die Fadenzuführungsöffnung (15) zu drücken.

8. Verschlussteil für einen stationären Fadenleiter, welcher für jede Stickstelle je eine Einhängeöse (11) aufweist, um die Fadenzuführungsöffnung (15) so zu verschliessen, dass das Einhängen eines Fadens (13) ermöglicht und ein selbsttätiges Ausschlaufen des Fadens (13) verhindert ist.

9. Verschlussteil nach Anspruch 8, dadurch gekennzeichnet, dass das Verschlussteil ein elastisches, über eine Mehrzahl von Ösen verlaufendes Profil, z.B. ein Streifen aus Moosgummi, ist.

10. Verwendung eines Moosgummiteils, z.B. eines Moosgummiprofils oder -streifens, als Verschlussteil bei einem Fadenleiter einer Schifflistickmaschine.

## Claims

1. A thread guide, especially a stationary thread guide, for Schiffli embroidery machines, having for each embroidery position a respective suspension eyelet (11) which has a thread admission opening (15), characterised in that the thread admission opening (15) is closed by a closure element (25) in such a manner that, as a thread is inserted, the closure element (25) yields away from the closing position and thus allows the thread (13) to be suspended, but prevents spontaneous looping-out of the thread (13).

2. A thread guide according to claim 1, characterised in that the closure element (25) is of a resilient construction.

3. A thread guide according to claim 1 or 2, characterised in that the closure element (25) closes from the outside towards the admission opening (15).

4. A thread guide according to any one of claims 1 to 3, characterised by a thread insertion path that narrows from the outside inward between closure element (25) and eyelet (11).

5. A thread guide according to any one of claims 1 to 4, characterised in that the closure element (25) for a plurality of suspension eyelets (11) arranged side by side is a single, continuous closure element (25).

6. A thread guide according to any one of claims 1 to 5, characterised in that the closure element (25) is a sponge rubber element, for example a sponge rubber profile or strip.

7. A thread guide according to any one of claims 1 to 5, characterised by spring means for pressing the closure element (25) towards the thread admission opening (15).

8. A closure element for a stationary thread guide that has a respective suspension eyelet (11) for each embroidery position, for closing the thread admission opening (15) in such a manner that suspension of a thread (13) is made possible and spontaneous looping-out of the thread (13) is prevented.

9. A closure element according to claim 8, characterised in that the closure element is a resilient profile extending over a plurality of eyelets, for example a strip of sponge rubber.

10. The use of a sponge rubber element, for example a sponge rubber profile or strip, as a closure element in the case of a thread guide of a Schiffli embroidery machine.

## Revendications

1. Guide-fil, notamment guide-fil fixe, pour des machines à broder Schiffli, comprenant pour chaque point de broderie, un oeillet respectif d'accrochage (11), qui comporte une ouverture (15) d'amenée du fil, caractérisé en ce que l'ouverture (15) d'amenée du fil est fermée par une pièce de fermeture (25) de telle sorte que la pièce de fermeture (25), lors de l'introduction d'un fil, se rétracte à partir de la position de fermeture et par conséquent permet l'accrochage du fil (13), mais empêche un dégagement spontané du fil (13).

2. Guide-fil selon la revendication 1, caractérisé en ce que la pièce de fermeture (25) est conçue de manière à être élastique.

3. Guide-fil selon la revendication 1 ou 2, caractérisé en ce que la pièce de fermeture (25) réalise, de l'extérieur, un blocage de l'ouverture d'amenée (15).

4. Guide-fil selon l'une des revendications 1 à 3, caractérisé par un trajet d'introduction du fil qui se rétrécit de l'extérieur vers l'intérieur, entre la pièce de fermeture (25) et l'oeillet (11).

5. Guide-fil selon l'une des revendications 1 à 4, caractérisé en ce que la pièce de fermeture (25) pour plusieurs oeillets d'accrochage (11) disposés côte à côte est une pièce de fermeture continue unique (25).

6. Guide-fil selon l'une des revendications 1 à 5, caractérisé en ce que la pièce de fermeture (25) est une pièce en caoutchouc mousse, par exemple un profilé ou une bande de caoutchouc mousse.

7. Guide-fil selon l'une des revendications 1 à 5, caractérisé par des moyens formant ressort servant à repousser la pièce de fermeture (25) contre l'ouverture (15) d'amenée du fil.

8. Pièce de fermeture pour un guide-fil fixe qui comporte pour chaque point de broderie un oeillet respectif d'accrochage (11), destinée à fermer l'ouverture (15) d'amenée du fil d'une manière permettant l'accrochage d'un fil (13) et empêchant un dégagement spontané du fil (13).

9. Pièce de fermeture selon la revendication 8, caractérisée en ce que la pièce de fermeture est un profilé élastique, qui s'étend sur une multiplicité d'oeillets, par exemple une bande de caoutchouc mousse.

10. Utilisation d'une pièce en caoutchouc mousse, par exemple d'un profilé ou d'une bande de caoutchouc mousse, en tant que pièce de fermeture dans un guide-fil d'une machine à broder Schiffli.
